# EUROPÄISCHE PATENTSCHRIFT

(11) **EP 1 131 550 B1**
(45) Veröffentlichungstag und Bekanntmachung des Hinweises auf die Patenterteilung: **02.02.2005**
(21) Anmeldenummer: 00974293.3
(22) Anmeldetag: 05.09.2000
(51) Int. Cl.: F02M 35/02, B01D 46/42

(54) **LUFTFILTER ZUR FILTERUNG DER ANSAUGLAUFT FÜR BRENNKRAFTMASCHINEN VON KRAFTFAHRZEUGEN**
AIR FILTER FOR FILTERING INDUCED AIR FOR INTERNAL COMBUSTION ENGINES OF MOTOR VEHICLES
FILTRE A AIR DESTINE A FILTRER L'AIR D'ASPIRATION DE MOTEURS A COMBUSTION INTERNE DE VEHICULES AUTOMOBILES

(30) Priorität: 07.09.1999 DE 19942503
(43) Veröffentlichungstag der Anmeldung: 12.09.2001
(73) Patentinhaber: ROBERT BOSCH GMBH, 70442 Stuttgart (DE)
(72) Erfinder: LENZING, Thomas, 71640 Ludwigsburg (DE); KONZELMANN, Uwe, 71679 Asperg (DE); GUENTHER, Waldemar, 74321 Bietigheim-Bissingen (DE)
(86) Internationale Anmeldenummer: PCT/DE2000/003043
(87) Internationale Veröffentlichungsnummer: WO 2001/018379

(56) Entgegenhaltungen:
- DE-A- 3 130 782
- DE-A- 19 748 717
- JP-A- 52 056 215
- US-A- 4 548 166
- US-A- 5 137 555
- US-A- 5 655 497

## Beschreibung

### Stand der Technik

Die Erfindung betrifft einen Luftfilter zur Filterung der Ansaugluft für Brennkraftmaschinen von Kraftfahrzeugen der im Oberbegriff des Anspruchs 1 definierten Gattung.

Solche Luftfilter, wie sie beispielsweise aus Bosch "Kraftfahrtechnisches Taschenbuch", 1998, Seite 422 ff. bekannt sind, halten den in der Ansaugluft der Brennkraftmaschine enthaltenen Staub fern und verhindern einen verfrühten Verschleiß der Brennkraftmaschine. Die den Staub zurückhaltende, in Wartungsintervallen auszutauschende Filtermatte ist dabei auf die Brennkraftmaschine abgestimmt, um Leistung, Kraftstoffverbrauch und Dämpfung des Ansauggeräusches zu optimieren. Zum Abführen von im Filtergehäuse sich bildenden Kondenswasser sind im Boden des Filtergehäuses mehrere Ablaufbohrungen vorgesehen.

Aus der US 5 507 858 ist eine Vorrichtung zur Trennung der gasförmigen und flüssigen Phase eines Gas-/Ölgemisches in einer Pipeline bekannt, die ein mit einem Zulauf und einem Ablauf in die Pipeline eingesetztes Gehäuse aufweist, in dem ein Wasserabscheider angeordnet ist. Der aus einer Lochplatte bestehende Wasserabscheider ist schräg, d.h. unter einem spitzen Winkel zu den Achsen von Zu- und Ablauf, ausgerichtet und unterteilt das Gehäuse in einen mit dem Zulauf verbundenen Gehäuseabschnitt und einen mit dem Ablauf verbundenen Gehäuseabschnitt. Im letzteren Gehäuseabschnitt ist ein Flüssigkeitsauslaß vorgesehen, so daß die am Wasserabscheider sich absondernde Flüssigkeit aus dem Gehäuse ablaufen kann.

### Vorteile der Erfindung

Der erfindungsgemäße Luftfilter mit den Merkmalen des Anspruchs 1 hat den Vorteil, daß einerseits in der angesaugten Luft enthaltene Wasserpartikel am Wasserabscheider ausgefällt werden und sich am Boden des Filtergehäuses ablagern und andererseits das sich am Boden des Filtergehäuses ansammelnde Wasser auch im Betrieb der Brennkraftmaschine über den Wasserablauf zuverlässig abgeführt wird und sich nicht in Strömungstoträumen des Filtergehäuses ansammelt. Dadurch wird die Filtermatte im Filtergehäuse weniger feucht und kann sich nicht mit Feuchtigkeit voll saugen, so daß Sekundärstörungen auf der Reinluftseite infolge von durch die vollgesaugte Filtermatte hindurchtretendem Wasser vermieden werden.

Durch die in den weiteren Ansprüchen aufgeführten Maßnahmen sind vorteilhafte Weiterbildungen und Verbesserungen des im Anspruch 1 angegebenen Luftfilters möglich.

Gemäß einer vorteilhaften Ausführungsform der Erfindung wird der erforderliche Wasserfühlstand im Wasserablauf dadurch realisiert, daß an einer Ablauföffnung im Filtergehäuse sich ein Ablaufrohr anschließt, in dessen Verlauf eine ringförmige Schlaufe oder eine mäanderförmige Schleife nach Art eines Wasserverschlusses ausgebildet ist. Das Ablaufrohr wird dabei vorzugsweise als Schlauch ausgeführt.

Gemäß einer bevorzugten Ausführungsform der Erfindung weisen die Mittel zur Wasserfüllstandsausbildung ein von einer Ablauföffnung im Filtergehäuse sich fortsetzendes Ablaufrohr auf, das mit saugfähigem Material ausgefüllt ist. Ein gleichartiger Saugeffekt wird auch durch eine große Oberflächenrauhigkeit der Innenrohrwand des Ablaufrohrs oder durch Vorsehen einer Verengung im Verlauf des Ablaufrohrs erzielt.

Alle diese vorstehend ausgeführten Ausführungsvarianten haben den Vorteil, daß unterhalb des Filtergehäuses weniger Bauraum für die Unterbringung des Ablaufrohrs erforderlich ist als dies bei der Ausbildung einer Schlaufe oder Schleife in dem Ablaufrohr der Fall ist. Außerdem ist im Ablaufrohr keine ständige Wasservorlage vorhanden, die im Winter einfrieren kann, vielmehr wird der Wasserfüllstand erst im Betrieb der Brennkraftmaschine durch den Mechanismus der Saugfähigkeit auf die erforderliche Höhe aufgebaut. Versuche haben ergeben, daß unabhängig davon, sich eine verbesserte Wasserabscheidung ergibt.

### Zeichnung

Die Erfindung ist anhand von in der Zeichnung dargestellten Ausführungsbeispielen in der nachfolgenden Beschreibung näher erläutert. Es zeigen jeweils in schematischer Darstellung:
- Fig. 1: einen Längsschnitt eines Luftfilters für den Ansaugtrakt einer Brennkraftmaschine,
- Fig. 2: ausschnittweise eine Seitenansicht des unteren Bereichs des Luftfilters in Fig. 1 gemäß einem zweiten Ausführungsbeispiel,
- Fig. 3 bis 5: jeweils ausschnittweise einen Längsschnitt des unteren Bereichs des Luftfilters in Fig. 1 gemäß weiterer Ausführungsbeispiele.

### Beschreibung der Ausführungsbeispiele

Der in Fig. 1 schematisch im Längsschnitt dargestellte Luftfilter zur Filterung der Ansaugluft einer Brennkraftmaschine in einem Kraftfahrzeug weist ein Filtergehäuse 10 mit einem Lufteinlaß 11 und einem Luftauslaß 12 und eine zwischen Luftein- und -auslaß 11,12 angeordnete, austauschbare Filtermatte 13 auf. Der Lufteinlaß 11 ist mit einem Luftansaugstutzen 14 und der Luftauslaß 12 mit einem Anschlußstutzen 15 versehen, der nach Einbau des Filtergehäuses 10 in das Kraftfahrzeug mit dem Ansaugrohr der Brennkraftmaschine verbunden wird. In Einbaulage ist die Filtermatte 13 beispielsweise horizontal ausgerichtet und unterteilt den Innenraum des Filtergehäuses 10 in einen unteren Gehäuseraum 16, in dessen oberem Bereich der Lufteinlaß 11 liegt, und in einen oberen Gehäuseraum 17, in dem der Luftauslaß 12 mündet. Der Gehäuseboden 101 des Filtergehäuses 10 ist trichterförmig ausgebildet und an seiner tiefsten Stelle mit einem Wasserablauf 18 versehen.

Zur verbesserten Wasserabscheidung aus der über den Lufteinlaß 11 eintretenden, mit Feuchtigkeit oder Wassertropfen beladenen Luft ist stromaufwärts der Filtermatte 13 ein Wasserabscheider 19 angeordnet. Der Wasserabscheider 19 ist dabei unter einem spitzen Winkel geneigt zur Achse des Lufteinlasses 11 ausgerichtet und trennt von dem unteren Gehäuseraum 16 einen vorderen Bereich 20 ab, in dem sowohl der Lufteinlaß 11 als auch der Wasserablauf 18 liegt. Der Wasserabscheider 19 wird als Gitter z.B. aus nicht rostendem Strickmetall ausgeführt, wobei die Gittermaschen oder -waben eine Größe von z.B. etwa 0,8 x 1,6 mm aufweisen. Im Fahrbetrieb herrscht im Filtergehäuse 10 ein Unterdruck, der das aus dem Luftstrom ausgefällte und am Gehäuseboden 101 sich ansammelnde Wasser nicht oder nur schlecht über den Wasserablauf 18 ablaufen läßt. Dadurch kann sich die Filtermatte 13 mit Wasser vollsaugen, und, nachdem ihre Speicherfähigkeit erschöpft ist, dringt Wasser durch die Filtermatte 13 hindurch und gelangt in den reinluftseitigen Ansaugtrakt der Brennkraftmaschine, in dem durch das Wasser Störungen an dort befindlichen Sensoren auftreten können. Um dieses zu vermeiden, sind im Wasserablauf 18 Mittel angeordnet, die im Wasserablauf 18 einen Wasserfüllstand von einer solchen Höhe ausbilden, daß der auf den Wasserablauf 18 wirkende Unterdruck kompensiert ist. Diese Mittel können in verschiedener Weise realisiert werden, wobei in allen Fällen der Wasserablauf 18 mit einem an der Unterseite des Filtergehäuses 10 sich fortsetzenden Ablaufrohr 21 versehen ist, das eine Ablauföffnung 22 im Gehäuseboden 101 umschließt.

Bei dem in Fig. 1 dargestellten Luftfilter sind die Mittel zur Wasserfüllstandsausbildung durch eine Schlaufe 24 realisiert, die im Verlauf des vorzugsweise als Schlauch ausgeführten Ablaufrohrs 21 ausgebildet ist. In dieser Schlaufe 24 ist immer eine Wassersäule 23 (in Fig. 2 durch Strichelung markiert) vorhanden, die bei entsprechender Ausbildung der Schlaufe 24 den im Filtergehäuse 10 herrschenden Unterdruck in seiner Wirkung auf den Wasserablauf 18 neutralisiert. Anstelle der Schlaufe 24 kann das Ablaufrohr 21 auch mit einer mäanderförmigen Schleife 25 (Fig. 2) versehen werden, indem das Ablaufrohr 21 zweimal um 180° umgebogen wird. Die Höhe der Schleife 25 legt die Höhe der im Ablaufrohr 21 stets vorhandenen Wassersäule 23 fest, um den Unterdruck im Filtergehäuse 10 zu kompensieren.

Im Ausführungsbeispiel der Fig. 3 ist das Ablaufrohr 21 in einem von der Ablauföffnung 22 abgekehrten Rohrabschnitt mit einer Verengung 26 seines lichten Durchmessers versehen. Infolge der Verengung 26 baut sich der für die Kompensation des Unterdrucks im Filtergehäuse 10 erforderliche Wasserfüllstand im Ablaufrohr 21 erst im Laufe des Fahrbetriebs selbsttätig auf. Bei abgestellter Brennkraftmaschine und damit in Wegfall kommendem Unterdruck läuft das Wasser vollständig aus dem Filtergehäuse 10 ab, so daß im Winter ein Einfrieren des Wasserablaufs 18 vermieden wird.

Der gleiche Effekt des sich selbstätig aufbauenden Wasserfüllstands durch zunehmenden Wassereintrag in den Luftfilter im Fahrbetrieb wird mit der Ausführung des Ablaufrohrs 21 gemäß Fig. 4 erreicht. Hier ist die Innenrohrwand des Ablaufrohrs 21 mit einer erheblichen Oberflächenrauhigkeit 27 versehen.

Bei dem in Fig. 5 dargestellten Mitteln zur Wasserfüllstandsausbildung nutzt man zur Erzeugung des erforderlichen Wasserfüllstands während des Fahrbetriebs den Mechanismus der Saugfähigkeit. Die Mittel werden hier durch ein saugfähiges Material 28 realisiert, mit dem das Ablaufrohr 21 ausgefüllt ist. Ein solches saugfähiges Material kann ein Schwamm oder ein textiler Docht sein.

In allen Ausführungsbeispielen gemäß Fig. 2 - 5 kann das Ablaufrohr 21 als Schlauch ausgeführt werden.

## Patentansprüche

1. Luftfilter zur Filterung der Ansaugluft für Brennkraftmaschinen von Kraftfahrzeugen, mit einem Filtergehäuse (10), das einen mit einem Ansaugstutzen (14) verbundenen Lufteinlaß (11) und einen mit einem Ansaugrohr der Brennkraftmaschine verbindbaren Luftauslaß (12) sowie mindestens einen am Gehäuseboden (101) angeordneten Wasserablauf (18) aufweist, und mit einer im Filtergehäuse (10) zwischen Luftein- und -auslaß (11,12) angeordneten, austauschbaren Filtermatte (13), **dadurch gekennzeichnet, daß** im Filtergehäuse (10) stromaufwärts der Filtermatte (13) ein Wasserabscheider (19) angeordnet ist und in dem mindestens einen Wasserablauf (18) Mittel vorgesehen sind, die im Wasserablauf (18) einen Wasserfüllstand (23) von einer solchen Höhe ausbilden, daß der im Filtergehäuse (10) auf den Wasserablauf (18) wirkende Unterdruck kompensiert ist.

2. Luftfilter nach Anspruch 1, **dadurch gekennzeichnet, daß** die Mittel zur Wasserfüllstandsausbildung ein von einer Ablauföffnung (22) im Filtergehäuse (10) sich fortsetzendes Ablaufrohr (21) aufweisen, in dessen Verlauf eine Schlaufe (24) oder eine mäanderförmige Schleife (25) ausgebildet ist.

3. Luftfilter nach Anspruch 1, **dadurch gekennzeichnet, daß** die Mittel zur Wasserfüllstandsausbildung ein von einer Ablauföffnung (22) im Filtergehäuse (10) sich fortsetzendes Ablaufrohr (21) aufweisen, das in einem von der Ablauföffnung (22) abgekehrten Rohrabschnitt mit einer Verengung (26) seines lichten Durchmessers versehen ist.

4. Luftfilter nach Anspruch 1, **dadurch gekennzeichnet, daß** die Mittel zur Wasserfüllstandsausbildung ein von einer Ablauföffnung (22) im Filtergehäuse (10) sich fortsetzendes Ablaufrohr (21) aufweisen, das auf der Innenseite eine große Oberflächenrauhigkeit (27) aufweist.

5. Luftfilter nach Anspruch 1, **dadurch gekennzeichnet, daß** die Mittel zur Wasserfüllstandsausbildung ein von einer Ablauföffnung (22) im Filtergehäuse (10) sich fortsetzendes Ablaufrohr (21) aufweisen, das in seinem hohlen Innern mit einem saugfähigen Material (28) ausgefüllt ist.

6. Luftfilter nach Anspruch 5, **dadurch gekennzeichnet, daß** als saugfähiges Material ein Schwamm oder ein textiler Docht eingesetzt ist.

7. Luftfilter nach einem der Ansprüche 2 - 6, **dadurch gekennzeichnet, daß** das Ablaufrohr (21) als Schlauch ausgebildet ist.

8. Luftfilter nach einem der Ansprüche 1 - 7, **dadurch gekennzeichnet, daß** der Wasserabscheider (19) unter einem spitzen Winkel geneigt zur Achse des Lufteinlasses (11) des Filtergehäuses (10) angeordnet ist und von dem unterhalb der Filtermatte (13) liegenden Innenraum (16) des Filtergehäuses (10) einen vorderen Bereich (20) abtrennt, in dem der Lufteinlaß (11) und der Wasserablauf (18) angeordnet sind.

9. Luftfilter nach einem der Ansprüche 1 - 8, **dadurch gekennzeichnet, daß** der Wasserabscheider (19) als Gitter, vorzugsweise aus nicht rostendem Strickmetall, ausgebildet ist.

10. Filter nach Anspruch 9, **dadurch gekennzeichnet, daß** die Gittermaschen oder -waben eine Größe von etwa 0,8 x 1,6 mm aufweisen.

## Claims

1. Air filter for filtering the intake air for internal combustion engines of motor vehicles, having a filter housing (10) which has an air inlet (11) connected to an induction pipe (14) and an air outlet (12) which can be connected to an intake manifold of the internal combustion engine, and also at least one water outlet (18) arranged on the housing base (101), and having an exchangeable filter mat (13) which is arranged in the filter housing (10) between the air inlet (11) and the air outlet (12), **characterized in that** a water separator (19) is arranged in the filter housing (10) upstream of the filter mat (13) and means are provided in the at least one water outlet (18) which form a water filling state (23) in the water outlet (18) having such a height that the vacuum acting in the filter housing (10) on the water outlet (18) is compensated for.

2. Air filter according to Claim 1, **characterized in that** the means for forming the water filling state have an outlet pipe (21) which extends from an outlet opening (22) in the filter housing (10) and in the course of which a loop (24) or a meandering loop (25) is formed.

3. Air filter according to Claim 1, **characterized in that** the means for forming the water filling state have an outlet pipe (21) which extends from an outlet opening (22) in the filter housing (10) and is provided with a constriction (26) of its inside diameter in a tube section which is remote from the outlet opening (22).

4. Air filter according to Claim 1, **characterized in that** the means for forming the water filling state have an outlet pipe (21) which extends from an outlet opening (22) in the filter housing (10) and has a great surface roughness (27) on its inside.

5. Air filter according to Claim 1, **characterized in that** the means for forming the water filling state have an outlet pipe (21) which extends from an outlet opening (22) in the filter housing (10) and whose hollow interior is filled with an absorbent material (28).

6. Air filter according to Claim 5, **characterized in that** a sponge or a textile wick is used as absorbent material.

7. Air filter according to one of Claims 2 to 6, **characterized in that** the outlet pipe (21) is configured as a hose.

8. Air filter according to one of Claims 1 to 7, **characterized in that** the water separator (19) is arranged so as to be inclined at an acute angle with respect to the axis of the air inlet (11) of the filter housing (10) and separates a front region (20), in which the air inlet (11) and the water outlet (18) are arranged, from the interior (16) of the filter housing (10) lying underneath the filter mat (13).

9. Air filter according to one of Claims 1 to 8, **characterized in that** the water separator (19) is configured as a lattice, preferably made of stainless woven metal.

10. Filter according to Claim 9, **characterized in that** the lattice meshes or honeycombs are of a size of approximately 0.8 x 1.6 mm.

## Revendications

1. Filtre à air destiné à filtrer l'air d'aspiration de moteurs à combustion interne de véhicules automobiles, comprenant un boîtier de filtre (10) qui présente une admission d'air (11) reliée à un collecteur d'aspiration (14) et une évacuation d'air (12) pouvant être reliée à un tuyau d'aspiration du moteur à combustion interne ainsi qu'un écoulement d'eau (18) disposé au niveau du fond du boîtier (101), et comprenant un matelas filtrant (13) pouvant être remplacé et disposé dans le boîtier de filtre (10) entre l'admission et l'évacuation d'air (11, 12),
**caractérisé en ce que**
dans le boîtier de filtre (10), en amont du matelas filtrant (13), un séparateur d'eau (19) est disposé et des moyens sont prévus dans au moins un écoulement d'eau (18) pour former dans l'écoulement d'eau (18) un niveau de remplissage d'eau (23) d'une hauteur telle que la dépression agissant dans le boîtier de filtre (10) sur l'écoulement d'eau (18) soit compensée.

2. Filtre à air selon la revendication 1,
**caractérisé en ce que**
les moyens pour la formation du niveau de remplissage d'eau présentent un tuyau d'écoulement (21) se prolongeant par un orifice d'écoulement (22) dans le boîtier de filtre (10), et dans lequel est formé(e) un anneau (24) ou une boucle (25) ayant une forme sinueuse.

3. Filtre à air selon la revendication 1,
**caractérisé en ce que**
les moyens pour la formation du niveau de remplissage d'eau présentent un tuyau d'écoulement (21) se prolongeant par un orifice d'écoulement (22) dans le boîtier de filtre (10) doté d'un rétrécissement (26) du diamètre d'alésage dans une partie de tuyau détournée de l'orifice d'écoulement (22).

4. Filtre à air selon la revendication 1,
**caractérisé en ce que**
les moyens pour la formation du niveau de remplissage d'eau présentent un tuyau d'écoulement (21) se prolongeant par un orifice d'écoulement (22) dans le boîtier de filtre (10) qui présente une grande rugosité de surface (27) sur le côté intérieur.

5. Filtre à air selon la revendication 1,
**caractérisé en ce que**
les moyens pour la formation du niveau de remplissage d'eau présentent un tuyau d'écoulement (21) se prolongeant par un orifice d'écoulement (22) dans le boîtier de filtre (10) qui, dans son intérieur creux, est rempli d'un matériau absorbant (28).

6. Filtre à air selon la revendication 5,
**caractérisé en ce que**
le matériau absorbant utilisé peut être une éponge ou une mèche textile.

7. Filtre à air selon l'une des revendications 2 à 6,
**caractérisé en ce que**
dans le tuyau d'écoulement (21) est formé un anneau.

8. Filtre à air selon l'une des revendications 1 à 7,
**caractérisé en ce que**
le séparateur d'eau (19) est disposé sous un angle aigu incliné par rapport à l'axe de l'admission d'air (11) du boîtier de filtre (10) et sépare une zone avant (20) par rapport à l'espace intérieur (16) du boîtier de filtre (10) situé en dessous du matelas filtrant (13), l'admission d'air (11) et l'écoulement d'eau (18) étant disposés dans cette zone avant.

9. Filtre à air selon l'une des revendications 1 à 8,
**caractérisé en ce que**
le séparateur d'eau (19) a la forme d'un treillis, de préférence fait de métal dur non corrosif.

10. Filtre selon la revendication 9,
**caractérisé en ce que**
les mailles ou les nids d'abeille du treillis ont une grandeur d'environ 0,8 x 1,6 mm.
